# EUROPÄISCHE PATENTANMELDUNG

(11) **EP 2 305 937 A1**
(43) Veröffentlichungstag der Anmeldung: **06.04.2011**
(21) Anmeldenummer: 09172124.1
(22) Anmeldetag: 02.10.2009
(51) Int. Cl.: E06B 3/10

(54) **Fensterflügel**

(71) Anmelder: 4B Holding AG, 6300 Zug (CH)
(72) Erfinder: Küffner, Jürgen, 6330, Cham (CH)
(74) Vertreter: Werner, André

(57) **Zusammenfassung**

Ein erfindungsgemässer Fensterflügel weist einen Flügelrahmen (3) aus Holz und/oder Kunststoff, ein Einsetzelement (4) und mindestens eine Beschlagsnut (7) am Flügelrahmen (3) für die Aufnahme eines Schliess- (8) und/oder Schwenkbeschlags (9) auf. Dabei weist die Beschlagsnut (7) einen Nutboden (12) und ein Metallband (13) auf, wobei das Metallband (13) und der Nutboden (12) miteinander verklebt sind.

## Beschreibung

Die vorliegende Erfindung betrifft einen Fensterflügel. Bekannte Fensterflügel sind aus Holz oder aus Kunststoff mit verschraubten oder geklemmten Bauelementen gefertigt.

Die Aufgabe der vorliegenden Erfindung bestand darin, einen Fensterflügel aus Holz und/oder aus Kunststoff, beispielsweise aus PVC, zu schaffen, welcher ermöglicht, aufgrund bestehender Fensterformate die Abmessungen des Flügelrahmens zu optimieren.

Die Aufgabe wird erfindungsgemäss durch einen Fensterflügel mit den Merkmalen nach Anspruch 1 gelöst. Weitere, erfindungsgemässe Ausführungsformen ergeben sich aus den Merkmalen der weiteren Ansprüche 2-8.

Ein erfindungsgemässer Fensterflügel weist einen Flügelrahmen aus Holz und/oder Kunststoff, ein Einsetzelement und mindestens eine Beschlagsnut am Flügelrahmen für die Aufnahme eines Schliess- und/oder Schwenkbeschlags auf. Dabei weist die Beschlagsnut einen Nutboden und ein Metallband auf, wobei das Metallband und der Nutboden miteinander verklebt sind. Dadurch wird eine Optimierung der Abmessungen ermöglicht.

Eine Ausführungsform ist, dass eine Oberfläche des Metallbandes und/oder eine weitere zum Nutboden hin gerichtete Oberfläche vergrössert ausgebildet ist. Dadurch wird erreicht, dass die Klebefläche vergrössert wird, was zu einer sehr belastbaren Verbindung führt.

Eine weitere Ausführungsform ist, dass die Oberfläche und /oder die weitere Oberfläche jeweils verzahnt oder aufgeraut ausgebildet ist. Dadurch kann wiederum die Klebefläche vergrössert werden.

Eine weitere Ausführungsform ist, dass die Beschlagsnut den Flügelrahmen U-förmig umläuft. Dadurch wird erreicht, dass die Abmessungen mehrerer Seiten des Flügelrahmens optimiert werden können.

Eine weitere Ausführungsform ist, dass das Metallband einstückig über Eck des Flügelrahmens ausgebildet ist. Dadurch kann die Ecksteifigkeit des Fensterflügels vergrössert werden.

Eine weitere Ausführungsform ist, dass ein in der Beschlagsnut geführter Schliess- und/oder Schwenkbeschlag mittels eines Befestigungsmittels mit dem Metallband und der Beschlagsnut befestigt ist. Dadurch kann je nach Art des benötigten Beschlages die Abmessung des Flügelrahmens optimiert werden.

Eine weitere Ausführungsform ist ein Fensterrahmen versehen mit mindestens einem erfindungsgemässen Fensterflügel. Dadurch kann ein Fenster mit optimierten Abmessungen des Flügelrahmens erreicht werden.

Eine noch weitere Ausführungsform betrifft ein Verfahren zur Herstellung gemäss einem erfindungsgemässen Fensterflügels. Das Verfahren weist dabei folgende Schritte auf:
- Bereitstellen der Beschlagsnut am Flügelrahmen;
- Aufbringen von Klebstoff am Nutboden und/oder am Metallband; und
- Einsetzen des Metallbandes in den Nutboden.

Dadurch wird erreicht, dass ein Flügelrahmen mit optimierten Abmessungen hergestellt werden kann.

Ausführungsbeispiele der vorliegenden Erfindung werden nachstehend anhand von Figuren noch näher erläutert. Es zeigen
- Fig. 1: schematisch, ein Fenster mit einem erfindungsgemässen Fensterflügel montiert auf einem Fensterrahmen;
- Fig. 2: schematisch, ein Querschnitt durch einen Abschnitt A gemäss Figur 1;
- Fig. 3a: schematisch, ein vergrösserter Teilausschnitt B gemäss Figur 2; und
- Fig. 3b: schematisch, ein weiterer vergrösserter Teilausschnitt B' gemäss Figur 2.

In Figur 1 ist schematisch ein Fenster 1 mit einem erfindungsgemässen Fensterflügel montiert auf einem Fensterrahmen 2 dargestellt. Ein Flügelrahmen 3 aus Holz und/oder aus Kunststoff, welcher mit einem Einsetzelement 4, beispielsweise einer Glasscheibe, versehen ist. Der erfindungsgemässe Fensterflügel ist beweglich mit dem Fensterrahmen 2, beispielsweise schwenkbar mittels Scharnieren 5, 6 verbunden. Es ist auch denkbar, dass es sich dabei um eine Kipp- oder Schiebeverbindung handeln kann. Der Flügelrahmen 3 weist eine Beschlagsnut 7 auf, welche wenigstens über Eck verläuft. Es ist auch denkbar, dass die Beschlagsnut 7 den gesamten Flügelrahmen 1 U-förmig umläuft. In der Beschlagsnut 7 ist beispielsweise ein Schliessbeschlag 8 und/oder ein Schwenkbeschlag 9 montiert. Weiter ist ein drehbarer Fenstergriff 10 in Figur 1 dargestellt. Ein Abschnitt A betrifft den in Figur 2 näher erläuterten Abschnitt A.

In Figur 2 ist schematisch ein Querschnitt durch einen Abschnitt A gemäss Figur 1 dargestellt. Dabei ist der Flügelrahmen 3 zu einer Aussenseite 11 mit der Beschlagsnut 7 versehen. Ein Nutboden 12 weist ein Metallband 13 auf. In die Beschlagsnut 7 ist ein Befestigungsmittel 14, beispielsweise in Form einer Schraube 15, eingeführt. Das Befestigungsmittel 14 hält einen in Figur 2 ausschnittsweise dargestellten Schliess- und/oder Schwenkbeschlag 8, 9 in Position. Weiter ist an einer Innenseite 16 des Flügelrahmens 3 das Einsetzelement 4 befestigt. In Figur 2 ist weiter ein Dichtungsmittel 17, beispielsweise in Form von Dichtungslippen, dargestellt. Ein Teilsausschnitt B oder ein weiterer Teilausschnitt B' werden nachstehend noch weiter erläutert.

In Figur 3a ist schematisch der vergrösserte Teilausschnitt B gemäss Figur 2 dargestellt. Der Flügelrahmen 3 aus Holz und/oder aus Kunststoff ist mit der Beschlagsnut 7 versehen. Der Nutboden 12 der Beschlagsnut 7 ist dabei mit dem Metallband 13 eines erfindungsgemässen Fensterflügels versehen. Klebstoff 18 ist zwischen dem Nutboden 12 und einer Oberfläche 19 des Metallbandes 13 aufgebracht. Die Oberfläche 19 ist dabei verzahnt ausgebildet. Es ist aber auch denkbar, dass diese Oberfläche 19 auf andere Weise vergrössert ausgebildet ist, beispielsweise aufgeraut.

In Figur 3b ist schematisch, ein weiterer vergrösserter Teilausschnitt B' gemäss Figur 2 gezeigt. Der Flügelrahmen 3 aus Holz und/oder aus Kunststoff ist mit der Beschlagsnut 7 versehen. Der Nutboden 12 der Beschlagsnut 7 ist dabei mit dem Metallband 13 eines erfindungsgemässen Fensterflügels versehen. Klebstoff 18 ist zwischen dem Nutboden 12 und einer Oberfläche 19 des Metallbandes 13 aufgebracht. Die Oberfläche 19 des Metallbandes 13 wie auch eine weitere Oberfläche 20, welche zum Nutboden 12 hin ausgerichtet ist, sind jeweils beide vergrössert ausgebildet, beispielsweise verzahnt.

## Patentansprüche

1. Fensterflügel mit einem Flügelrahmen (3) aus Holz und/oder Kunststoff, einem Einsetzelement (4) und mindestens einer Beschlagsnut (7) am Flügelrahmen für die Aufnahme eines Schliessbeschlags (8) und/oder Schwenkbeschlags (9), **dadurch gekennzeichnet, dass** die Beschlagsnut (7) einen Nutboden (12) und ein Metallband (13) aufweist, wobei das Metallband (13) und der Nutboden (12) miteinander verklebt sind.

2. Fensterflügel nach Anspruch 1 oder 2, **dadurch gekennzeichnet, dass** eine Oberfläche (19) des Metallbandes (13) und/oder eine weitere zum Nutboden (12) hin gerichtete Oberfläche (20) vergrössert ausgebildet ist.

3. Fensterflügel nach einem der Ansprüche 1 oder 2, **dadurch gekennzeichnet, dass** die Oberfläche (19) und /oder die weitere Oberfläche (20) jeweils verzahnt oder aufgeraut ausgebildet ist.

4. Fensterflügel nach einem der Ansprüche 1 bis 3, **dadurch gekennzeichnet, dass** die Beschlagsnut(7) den Flügelrahmen (3) U-förmig umläuft.

5. Fensterflügel nach einem der Ansprüche 1 bis 4, **dadurch gekennzeichnet, dass** das Metallband (13) einstückig über Eck des Flügelrahmens (3) ausgebildet ist.

6. Fensterflügel nach einem der Ansprüche 1 bis 5, **dadurch gekennzeichnet, dass** ein in der Beschlagsnut (7) geführter Schliessbeschlag (8) und/oder Schwenkbeschlag (9) mittels eines Befestigungsmittels (14; 15) mit dem Metallband (13) und der Beschlagsnut (7) befestigt ist.

7. Fensterrahmen (2) versehen mit mindestens einem Fensterflügel nach einem der Ansprüche 1 bis 6.

8. Verfahren zur Herstellung eines Fensterflügels nach einem der Ansprüche 1 bis 7, **dadurch gekennzeichnet, dass** es folgende Schritte aufweist:
- Bereitstellen der Beschlagsnut (7) am Flügelrahmen (3);
- Aufbringen von Klebstoff (18) am Nutboden (12) und/oder am Metallband (13); und
- Einsetzen des Metallbandes (13) in den Nutboden (12).
